# EUROPÄISCHE PATENTSCHRIFT

(11) **EP 2 933 364 B1**
(45) Veröffentlichungstag und Bekanntmachung des Hinweises auf die Patenterteilung: **13.07.2016**
(21) Anmeldenummer: 14165183.6
(22) Anmeldetag: 17.04.2014
(51) Int. Cl.: D06B 1/02, D02H 5/02, D02H 13/00, D06B 1/14, D06B 3/04, D06B 23/00

(54) **Vorrichtung zum Beaufschlagen einer Fadenschar mit einer Flotte**
Device for applying liquor to a filament web
Procédé d'alimentation d'une nappe de fils dotée d'un bain

(43) Veröffentlichungstag der Anmeldung: 21.10.2015
(73) Patentinhaber: Karl Mayer Textilmaschinenfabrik GmbH, 63166 Obertshausen (DE)
(72) Erfinder: Paoli, Enzo, 38017 Mezzolombardo (IT)
(74) Vertreter: Knoblauch, Andreas

(56) Entgegenhaltungen:
- EP-A1- 2 014 804
- EP-A1- 2 535 450
- WO-A1-2008/147515
- FR-A1- 2 453 932
- JP-A- 2000 345 462
- US-A- 1 930 077
- US-A- 4 248 592
- US-A- 5 456 292

## Beschreibung

Die Erfindung betrifft einer Vorrichtung zum Beaufschlagen einer Fadenschar mit einer Flotte, die eine Spenderanordnung für die Fadenschar, eine Flottenauftragseinrichtung und einen Bahnpfad für die Fadenschar von der Spenderanordnung zur Flottenauftragseinrichtung aufweist.

Die Erfindung wird im Folgenden anhand des Schlichtens einer Fadenschar beschrieben.

In der Textilverarbeitung ist das Schlichten in Schlichteanlagen ein gängiges Verfahren, um Fäden für einen Web- oder Wirkprozess zu präparieren. Durch die aufgetragene Schlichte werden die Fäden belastbarer und widerstandsfähiger. Dadurch ergibt sich eine höhere Leistung und eine verbesserte Qualität an den Textilmaschinen.

Die Fadenschar wird entweder von einem Gatter oder von einem Baum abgezogen und in der Regel an einem Gelese in mehrere Lagen unterteilt. Nach dem Gelese wird die Fadenschar im Wesentlichen horizontal durch einen Schlichtetrog gezogen. Hier läuft die Fadenschar über mehrere Walzen, so dass dafür gesorgt ist, dass die Fadenschar mit dem Schlichtemittel gleichmäßig überzogen wird. Danach wird die Fadenschar in einem Trockner gefördert und danach auf einen Baum aufgewickelt.

Im Betrieb einer derartigen Vorrichtung treten jedoch regelmäßig Situationen auf, in denen Fäden reißen, sich verkreuzen oder sich um die Walzen wickeln. In diesem Fall ist es für den Bediener relativ kompliziert, die Fehler zu beheben.

US 4 248 592 beschreibt ein Verfahren und eine Vorrichtung zum Färben eines Fadenbündels mit einer Spenderanordnung, aus der ein Fadenbündel abgezogen wird. Das Fadenbündel wird etwa horizontal in eine Presswalzenanordnung eingeführt, um ausgebreitet zu werden. Nach dem Durchlaufen der Presswalzenanordnung wird die dann ausgebreitete Fadenschar, die noch eine relativ große Dicke hat einer ersten Färbestation und danach einer zweiten Färbestation zugeführt.

JP 2000-345462 A zeigt eine Vorrichtung zum Kleben einer Kette. Die Kette wird unter einer Arbeitsbühne entlang geführt, auf der sich eine Bedienungsperson aufhalten kann, und dann von unten einem Tank zugeführt, in dem sich ein Klebstoff befindet. In dem Tank sind verschiedene Umlenkrollen angeordnet, über die die Kette läuft. Nach dem Durchlaufen des Tanks wir die Kette in eine Trocknereinrichtung und dort über Heizwalzen geleitet.

US 1 930 077 A zeigt eine Vorrichtung zum Inspizieren von Stoff. Hier wird eine Stoffbahn von einer Rolle abgezogen, die in einem Wagen aufgenommen ist. Die Stoffbahn wird über mehrere Umlenkrollen geführt und dann erneut umgelenkt, so dass sie über einen Inspektionstisch läuft, auf dem sie betrachtet werden kann. Um das Betrachten zu erleichtern, sind Leuchtmittel vorgesehen.

US 5 456 292 A beschreibt eine Vorrichtung zum Inspizieren einer Stoffbahn, die über zwei Lichtkastenoberflächen verläuft, wo sie durchleuchtet werden kann, damit eine Bedienungsperson Fehler erfassen kann. Die Bahn wird unter einer Bühne hindurchgeführt, auf der eine Bedienungsperson stehen kann, um die Bahn zu inspizieren.

WO 2008/147515 A1 zeigt eine Vorrichtung zum Färben von textilen Substraten mit einem geschäumten Färbemittel, was insbesondere bei Indigofärberei von Vorteil ist. Die Bahn wird unter eine Bühne hindurchgeführt und läuft dann in eine Färbeeinrichtung ein.

FR 2 453 932 A zeigt eine Vorrichtung zum Inspizieren einer Warenbahn, die über einen Tisch geführt wird, auf dem sie von einer Bedienungsperson betrachtet werden kann. Die Warenbahn wird dann über mehrere Umlenkrollen nach unten und unter der Bedienungsperson hindurchgeführt.

EP 2 535 450 A1 zeigt eine Vorrichtung zum Auftragen von Oberflächenmitteln, insbesondere Schlichte oder Farbe, auf ein Textilgut in Fadenvorlage. Das Textilgut wird einer ersten Walze in horizontaler Richtung zugeführt, und umschlingt dann eine zweite Walze. Die erste Walze bildet einen ersten Zwickel mit der zweiten Walze. Eine dritte Walze bildet einen zweiten Wickel mit der zweiten Walze. Eine weitere Walze ist vorgesehen, um das Textilgut abquetschen zu können.

EP 2 014 804 A1 zeigt eine Bäumvorrichtung mit einem Riet. Das Riet ist verlagerbar.

Der Erfindung liegt die Aufgabe zugrunde, die Bedienung der Vorrichtung komfortabel zu machen.

Diese Aufgabe wird bei einer Vorrichtung der eingangs genannten Art dadurch gelöst, dass der Bahnpfad in einem Eingangsabschnitt vor der Flottenauftragseinrichtung oberhalb eines Arbeitsraums einer Bedienungsperson verläuft, von dem aus die Flottenauftragseinrichtung in horizontaler Richtung zugänglich ist.

Damit wird die Möglichkeit geschaffen, dass die Fadenschar sozusagen von oben in die Flottenauftragseinrichtung einläuft. Die Fadenschar und die Flottenauftragseinrichtung sind für den Bediener zugänglich, d.h. die Fadenschar versperrt nicht mehr, wie dies bisher der Fall war, den Zugang zu der Flottenauftragseinrichtung. Der Bediener muss sich also nicht mehr über die Flottenauftragseinrichtung legen, um die Fäden zu erreichen, was bei dem bisher verwendeten horizontalen Bahnpfad für die Fadenschar notwendig ist. Der Bediener kann vielmehr direkt vor der Fadenschar stehen und die Fäden erreichen. Dadurch wird ein erheblicher Komfortgewinn erzielt.

Vorzugsweise weist der Arbeitsraum eine Höhe von mindestens 1,8 m auf. Damit kann ein erwachsener Mensch in der Regel den Arbeitsraum in aufrechter Haltung betreten, ohne durch die Fadenschar gestört zu werden. Der Bahnpfad kann beispielsweise oberhalb des Arbeitsraums einen horizontal verlaufenden Abschnitt aufweisen, der dann sozusagen die Decke des Arbeitsraums bildet.

Bevorzugterweise weist der Arbeitsraum eine verstellbare Höhe auf. Damit kann man der Tatsache Rechnung tragen, dass Bediener unterschiedliche Körpergrößen haben, so dass man durch die verstellbare Höhe des Arbeitsraumes den Arbeitsraum auch an unterschiedliche Bediener anpassen kann.

In einer vorteilhaften Ausgestaltung weist die Flottenauftragseinrichtung einen Trog auf und der Bahnpfad weist eine Eingangsrollenanordnung auf, die in Schwerkraftrichtung oberhalb des Troges angeordnet ist und den Trog zumindest teilweise überdeckt. Die Eingangsrollenanordnung stellt sicher, dass die Fadenschar in Schwerkraftrichtung von oben in die Flottenauftragseinrichtung einläuft. Der Trog dient dazu, überschüssige Flotte aufzunehmen oder ein Bad der Flotte bereitzustellen, in das die Fadenschar eintauchen kann. Die Bedienungsperson kann sich dann nur soweit in Richtung auf die Flottenauftragseinrichtung zu bewegen, wie der Trog dies zulässt. Dies ist aber in der Regel kein Problem, weil die Bedienungsperson den Rand des Troges übergreifen kann, wenn er die Fadenschar oder einzelne Fäden manipulieren möchte. Durch die Anordnung der Eingangsrollenanordnung der Gestalt, dass sie oberhalb des Troges angeordnet ist, wird sichergestellt, dass die Eingangsrollenanordnung die Bedienungsperson bei einer derartigen Handhabung nicht weiter stört.

Vorzugsweise ist die Eingangsrollenanordnung in Schwerkraftrichtung oberhalb eines dem Arbeitsraum zugewandten Rand des Troges angeordnet. Die Eingangsrollenanordnung überdeckt also diesen Rand des Troges. Damit ist gleichzeitig sichergestellt, dass die Eingangsrollenanordnung auch in der Reichweite der Bedienungsperson liegt, so dass die Bedienungsperson auch hier einzelne Fäden oder die Fadenschar handhaben kann, falls dies notwendig werden sollte. Gleichzeitig steht die Eingangsrollenanordnung aber nicht zu weit in den Arbeitsraum vor.

Hierbei ist bevorzugt, dass die Eingangsrollenanordnung eine Umlenkrolle aufweist, deren Achse in Schwerkraftrichtung oberhalb des Troges angeordnet ist. Zumindest eine Umlenkrolle ist also so angeordnet, dass sie in Schwerkraftrichtung oberhalb des Troges und senkrecht zur Schwerkraftrichtung in einem Bereich angeordnet ist, der vom Trog aufgespannt wird. Dies definiert die Lage der Eingangsrollenanordnung in optimaler Weise.

Bevorzugterweise weist die Flottenauftragseinrichtung mindestens zwei Walzen auf, die einen Nip bilden, durch den der Bahnpfad verläuft, wobei eine Speiseeinrichtung vorgesehen ist, die die Flotte in einen Zwickel zwischen dem Bahnpfad und einer den Nip bildenden Walze fördert. Wenn die Fadenschar in den Nip einläuft, wird die in den Zwickel eingespeiste Flotte sozusagen durch die Fadenschar hindurchgedrückt, so dass sich eine gute Beaufschlagung der Fadenschar mit der Flotte ergibt.

Bevorzugterweise sind mindestens zwei Nips vorgesehen, deren Speiseeinrichtungen auf unterschiedlichen Seiten des Bahnpfades angeordnet sind. Damit wird auf einfache Weise sichergestellt, dass beide Seiten der Fadenschar mit der Flotte beauftragt werden können.

Vorzugsweise weisen die zwei Nips eine gemeinsame Walze auf. Damit werden die Herstellungs- und Betriebskosten niedrig gehalten. Man benötigt relativ wenige Walzen.

Auch ist bevorzugt, dass der Bahnpfad einen Auslaufbereich aufweist, in dem eine Quetschwalze an der gemeinsamen Walze anliegt. Mit der Quetschwalze wird ein Quetschnip erzeugt, der überflüssige Flotte aus der Fadenschar herausdrückt. Damit wird die spätere Trocknung erleichtert. Auch hier wird wieder eine bereits zuvor verwendete Walze verwendet, so dass die Herstellungs- und Betriebskosten klein gehalten werden können.

Die Erfindung wird im Folgenden anhand eines bevorzugten ) Ausführungsbeispiels in Verbindung mit der Zeichnung beschrieben. Hierin zeigen:
- Fig. 1: eine schematische Darstellung einer Vorrichtung zum Beaufschlagen einer Fadenschar mit einer Flotte und
- Fig. 2: eine vergrößerte Darstellung eines Ausschnitts von Fig. 1.

Eine Vorrichtung 1 zum Beaufschlagen einer Fadenschar 2 mit einer Flotte weist eine Spenderanordnung 3 auf, aus der die Fadenschar 2 abgezogen ) werden kann. Im vorliegenden Fall ist die Spenderanordnung 3 als Gatter ausgebildet. Sie kann aber auch durch einen oder mehrere Bäume gebildet sein, von dem oder von denen die Fadenschar abgezogen wird.

Die Fadenschar 2 wird einer Flottenauftragseinrichtung 4 zugeführt, in der die Fadenschar 2 mit einer Flotte, beispielsweise einem Schlichtemittel, beaufschlagt wird. Üblicherweise ist zwischen der Spenderanordnung 3 und der Flottenauftragseinrichtung 4 noch ein Gelese oder dergleichen angeordnet, um die Fadenschar 2 in mehrere Lagen zu unterteilen. Dieses Gelese ist in Fig. 1 nicht dargestellt.

Nach dem Durchlaufen der Flottenauftragseinrichtung 4 wird die Fadenschar 2 in einem Trockner 5 getrocknet und dann in einer nicht näher dargestellten Wickelvorrichtung aufgewickelt.

Die Fadenschar 2 ist entlang eines Bahnpfades geführt, der in der Zeichnung deckungsgleich mit der Fadenschar 2 ist.

Wie in der vergrößerten Darstellung der Fig. 2 zu erkennen ist, in der gleiche Elemente mit den gleichen Bezugszeichen versehen sind, weist die Flottenauftragseinrichtung 4 einen Trog 6 auf. In dem Trog 6 oder etwas oberhalb von dem Trog 6 sind mehrere Walzen 7-10 angeordnet. Die Walzen 7, 9 bilden einen ersten Nip 11, durch den die Fadenschar 2 geführt ist. Die Walze 8 bildet mit der Walze 9 einen zweiten Nip 12, durch den die Fadenschar 2 ebenfalls geführt ist. Schließlich bildet die Walze 10 mit der Walze 9 einen dritten Nip 13, durch den die Fadenschar 2 ebenfalls geführt ist. Die drei Nips 11, 12, 13 werden alle mit der Walze 9 gebildet, die von allen Walzen 7-10 den größten Durchmesser aufweist.

Eine erste Speiseeinrichtung 14 speist Flotte in einen Zwickel 15 zwischen der Walze 9 und der Fadenschar 2. Diese Flotte wird, wenn die Fadenschar 2 durch den Nip 11 hindurch läuft, in die Fadenschar 2 hinein gedrückt.

Eine zweite Speiseeinrichtung 16 speist Flotte in einen Zwickel 17, der zwischen der Walze 8 und der Fadenschar 2 gebildet ist. Diese zweite Speiseeinrichtung 16 bringt also frische Flotte auf die andere Seite der Fadenschar 2. Diese Flotte wird durch die Fadenschar 2 hindurchgedrückt, wenn die Fadenschar 2 durch den zweiten Nip 12 läuft.

Im dritten Nip 13 wird die Fadenschar 2 dann abgequetscht, um überschüssige Flotte zu entfernen, so dass für das Trocknen im Trockner 5 weniger Energie erforderlich ist. Der dritte Nip 13 ist in einen Auslaufbereich der Flottenauftragseinrichtung 4 angeordnet.

Die Fadenschar 2 wird der Flottenauftragseinrichtung 4 in Schwerkraftrichtung von oben zugeführt. Dementsprechend weist die Fadenschar 2 einen Abschnitt 18 auf, der oberhalb eines Arbeitsraums 19 verläuft, in dem sich eine Bedienungsperson 20 bewegen kann. Von dem Arbeitsraum 19 aus ist die Flottenauftragseinrichtung 4 in horizontaler Richtung zugänglich. Damit ist es möglich, dass die Bedienungsperson 20 direkt vor der Fadenschar 2 stehen und die Fadenschar 2 auch in der Flottenauftragseinrichtung 4 handhaben kann, um beispielsweise gerissene Fäden zu verknoten oder verkreuzte Fäden zu entwirren. Dies alles lässt sich in einer bequemen Arbeitshaltung bewerkstelligen.

Um den Einlauf der Fadenschar 2 in die Flottenauftragseinrichtung 4 von oben realisieren zu können, weist der Bahnpfad eine Eingangsrollenanordnung 21 auf, über die die Fadenschar 2 geführt ist. Die Eingangsrollenanordnung 21 ist oberhalb des Troges 6 angeordnet und überdeckt den Trog 6 zumindest teilweise. Die Eingangsrollenanordnung 21 ist in einem Bereich angeordnet, der sich in Schwerkraftrichtung oberhalb eines Randes 22 des Troges 6 befindet, der dem Arbeitsraum 19 zugewandt ist. Genauer gesagt weist die Eingangsrollenanordnung 21 zwei Umlenkrollen 23, 24 auf, deren Achsen in Schwerkraftrichtung zwar oberhalb des Troges 6 angeordnet sind, jedoch senkrecht zur Schwerkraftrichtung den Trog 6 nicht mehr überdecken. Eine weitere Umlenkrolle 25 ist hingegen so angeordnet, dass ihre Achse oberhalb des Troges 6 angeordnet ist und zwar in einem Bereich, der den Trog 6 überdeckt.

Da die Bedienungsperson 20 ohnehin nur bis zum Rand 22 des Troges 6 an die Flottenauftragseinrichtung 4 herantreten kann, wird durch die Anordnung der Eingangsrollenanordnung 21 sichergestellt, dass die Eingangsrollenanordnung 21 den Zugang zur Flottenauftragseinrichtung 4 zwar nicht behindert, die Bedienungsperson 20 aber dennoch einen bequemen Zugang zur Eingangsrollenanordnung 21 hat, so dass die Bedienungsperson 20 auch hier Fäden der Fadenschar 2 handhaben kann, um Störungen zu beseitigen.

In vorteilhafter Weise kann vorgesehen sein, dass der Arbeitsraum 19 eine verstellbare Höhe aufweist. Er sollte aber mindestens eine Höhe von 1,8 m aufweisen, so dass die meisten Bedienungspersonen 20 hier einen freien Zutritt haben.

## Patentansprüche

1. Vorrichtung (1) zum Beaufschlagen einer Fadenschar (2) mit einer Flotte, die eine Spenderanordnung (3) für die Fadenschar (2), eine Flottenauftragseinrichtung (4) und einen Bahnpfad für die Fadenschar (2) von der Spenderanordnung (3) zur Flottenauftragseinrichtung (4) aufweist, **dadurch gekennzeichnet, dass** der Bahnpfad in einem Eingangsabschnitt vor der Flottenauftragseinrichtung (4) oberhalb eines Arbeitsraums (19) einer Bedienungsperson verläuft, von dem aus die Flottenauftragseinrichtung (4) in horizontaler Richtung zugänglich ist.

2. Vorrichtung nach Anspruch 1, **dadurch gekennzeichnet, dass** der Arbeitsraum (19) eine Höhe von mindestens 1, 8 m aufweist.

3. Vorrichtung nach Anspruch 1 oder 2, **dadurch gekennzeichnet, dass** der Arbeitsraum (19) eine verstellbare Höhe aufweist.

4. Vorrichtung nach einem der Ansprüche 1 bis 3, **dadurch gekennzeichnet, dass** die Flottenauftragseinrichtung (4) einen Trog (6) aufweist und der Bahnpfad eine Eingangsrollenanordnung (21) aufweist, die in Schwerkraftrichtung oberhalb des Troges (6) angeordnet ist und den Trog (6) zumindest teilweise überdeckt.

5. Vorrichtung nach Anspruch 4, **dadurch gekennzeichnet, dass** die Eingangsrollenanordnung (21) in Schwerkraftrichtung oberhalb eines dem Arbeitsraum (19) zugewandten Rand (22) des Troges (6) angeordnet ist.

6. Vorrichtung nach Anspruch 5, **dadurch gekennzeichnet, dass** die Eingangsrollenanordnung (21) eine Umlenkrolle (25) aufweist, deren Achse in Schwerkraftrichtung oberhalb des Troges (6) angeordnet ist.

7. Vorrichtung nach einem der Ansprüche 1 bis 6, **dadurch gekennzeichnet, dass** die Flottenauftragseinrichtung (4) mindestens zwei Walzen (7-9) aufweist, die einen Nip (11, 12) bilden, durch den der Bahnpfad verläuft, wobei eine Speiseeinrichtung (14, 16) vorgesehen ist, die die Flotte in einen Zwickel (15, 17) zwischen dem Bahnpfad und einer den Nip bildenden Walze (9, 8) fördert.

8. Vorrichtung nach Anspruch 7, **dadurch gekennzeichnet, dass** mindestens zwei Nips (11, 12) vorgesehen sind, deren Speiseeinrichtungen (14, 16) auf unterschiedlichen Seiten des Bahnpfades angeordnet sind.

9. Vorrichtung nach Anspruch 8, **dadurch gekennzeichnet, dass** die zwei Nips (11, 12) eine gemeinsame Walze (9) aufweisen.

10. Vorrichtung nach Anspruch 9, **dadurch gekennzeichnet, dass** der Bahnpfad einen Auslaufbereich aufweist, in dem eine Quetschwalze (10) an der gemeinsamen Walze (9) anliegt.

## Claims

1. Device (1) for charging a thread group (2) with a liquor, which has a dispensing arrangement (3) for the thread group (2), a liquor-application unit (4) and a web path for the thread group (2), from the dispensing arrangement (3) to the liquor-application unit (4), **characterized in that**, ahead of the liquor-application unit (4), the web path runs in an entry portion above an operator space (19) of an operator from which the liquor-application unit (4) is accessible in the horizontal direction.

2. Device according to Claim 1, **characterized in that** the operator space (19) has a height of at least 1.8 m.

3. Device according to Claim 1 or 2, **characterized in that** the operator space (19) has an adjustable height.

4. Device according to one of Claims 1 to 3, **characterized in that** the liquor-application unit (4) has a trough (6) and the web path has an entry-roller arrangement (21) which, in the direction of gravity, is disposed above the trough (6) and, at least in part, covers the trough (6).

5. Device according to Claim 4, **characterized in that** the entry-roller arrangement (21), in the direction of gravity, is disposed above a periphery (22) of the trough (6) which faces the operator space (19).

6. Device according to Claim 5, **characterized in that** the entry-roller arrangement (21) has a deflection roller (25), the axis of which, in the direction of gravity, is disposed above the trough (6).

7. Device according to one of Claims 1 to 6, **characterized in that** the liquor-application unit (4) has at least two rollers (7 - 9) which form a nip (11, 12) through which the web path runs, wherein a feeding unit (14, 16), which conveys the liquor into an interstice (15, 17) between the web path and a roller (9, 8) which forms the nip, is provided.

8. Device according to Claim 7, **characterized in that** at least two nips (11, 12), the feeding units (14, 16) of which are disposed on different sides of the web path, are provided.

9. Device according to Claim 8, **characterized in that** the two nips (11, 12) have a common roller (9).

10. Device according to Claim 9, **characterized in that** the web path has an exit region in which a squeezing roller (10) bears on the common roller (9).

## Revendications

1. Dispositif (1) pour amener un liquide à une nappe de fils (2), lequel dispositif comporte un dispositif distributeur (3) pour la nappe de fils (2), un dispositif d'application de liquide (4) et un trajet de bande pour la nappe de fils (2) allant du dispositif distributeur (3) au dispositif d'application de liquide (4), **caractérisé en ce que** le trajet de bande s'étend dans un tronçon d'entrée avant le dispositif d'application de liquide (4) au-dessus d'un espace de travail (19) d'un opérateur à partir duquel le dispositif d'application de liquide (4) est accessible dans la direction horizontale.

2. Dispositif selon la revendication 1, **caractérisé en ce que** l'espace de travail (19) a une hauteur d'au moins 1,8 m.

3. Dispositif selon la revendication 1 ou 2, **caractérisé en ce que** l'espace de travail (19) a une hauteur réglable.

4. Dispositif selon l'une des revendications 1 à 3, **caractérisé en ce que** le dispositif d'application de liquide (4) comporte un bac (6) et le trajet de bande comporte un dispositif de rouleaux d'entrée (21) qui est agencé, vu en direction verticale, au-dessus du bac (6) et qui recouvre au moins partiellement le bac (6).

5. Dispositif selon la revendication 4, **caractérisé en ce que** le dispositif de rouleaux d'entrée (21) est agencé, vu en direction verticale, au-dessus d'un bord (22), proche de l'espace de travail (19), du bac (6).

6. Dispositif selon la revendication 5, **caractérisé en ce que** le dispositif de rouleaux d'entrée (21) comporte un rouleau de renvoi (25) dont l'axe est agencé, vu en direction verticale, au-dessus du bac (6).

7. Dispositif selon l'une des revendications 1 à 6, **caractérisé en ce que** le dispositif d'application de liquide (4) comporte au moins deux cylindres (7 à 9) qui forment une ligne de contact (11, 12) par laquelle passe le trajet de bande, un dispositif d'alimentation (14, 16) qui transporte le liquide dans un coin (15, 17) entre le trajet de bande et un cylindre (9, 8) qui forme la ligne de contact étant alors prévu.

8. Dispositif selon la revendication 7, **caractérisé en ce qu'**il est prévu au moins deux lignes de contact (11, 12) dont les dispositifs d'alimentation (14, 16) sont agencés sur des côtés différents du trajet de bande.

9. Dispositif selon la revendication 8, **caractérise en ce que** les deux lignes de contact (11, 12) ont un cylindre commun, (9).

10. Dispositif selon la revendication 9, **caractérisé en ce que** le trajet de bande comporte une zone de sortie dans laquelle un cylindre presseur (10) s'appuie contre le cylindre commun (9).
